# EUROPÄISCHE PATENTSCHRIFT

(11) **EP 0 578 042 B1**
(45) Veröffentlichungstag und Bekanntmachung des Hinweises auf die Patenterteilung: **19.05.1999**
(21) Anmeldenummer: 93109899.0
(22) Anmeldetag: 21.06.1993
(51) Int. Cl.: G07B 17/00

(54) **Verfahren zum Steuern des spaltenweisen Drucks eines Postwertzeichenbildes in einer Frankiermaschine**
Method for controlling the column-by-column printing of a postal stamp image in a franking machine
Procédé pour commander l'impression colonne-par-colonne de l'image d'un timbre postal dans une machine d'affranchissement

(30) Priorität: 26.06.1992 DE 4221270
(43) Veröffentlichungstag der Anmeldung: 12.01.1994
(73) Patentinhaber: Francotyp-Postalia Aktiengesellschaft & Co., 16547 Birkenwerder (DE)
(72) Erfinder: Günther, Stephan, D-1000 Berlin 28 (DE)
(74) Vertreter: Schaumburg, Karl-Heinz

(56) Entgegenhaltungen:
- EP-A- 0 172 561
- EP-A- 0 261 978
- EP-A- 0 352 498
- FR-A- 2 646 943

## Beschreibung

Die Erfindung betrifft ein Verfahren zum Steuern des spaltenweisen Drucks eines Postwertzeichenbildes in einer Frankiermaschine, bei dem die Bildinformationen codiert bereitgehalten und vor dem jeweiligen Druckvorgang in Binärsignale zum Ansteuern von Druckelementen umgesetzt werden.

Bei diesem bekannten Verfahren wird für jeden möglichen Postwert ein Postwertzeichenbild in Form von codierten Bildinformationen in einem Speicher bereitgehalten. Beim Drucken des Postwertzeichenbildes auf ein Kuvert wird dieses unter einem Druckkopf hindurchgeführt, dessen Druckelemente in einer Spalte quer zur Transportbewegung angeordnet sind. Abhängig vom Gewicht des Briefes oder der Größe des Kuverts wird ein Postwertzeichenbild mit passendem Postwert ausgewählt und gedruckt. Vor oder während des spaltenweisen Druckens werden die codierten Bildinformationen decodiert, in Binärdaten umgewandelt und aus diesen Binärsignale zum Ansteuern der Druckelemente erzeugt. Wenn viele verschiedene Postwerte vorkommen oder das Postwertzeichenbild weitere veränderliche Bildanteile enthalten soll, wie beispielsweise ein Datum, so muß zum Speichern der codierten Bildinformationen ein Speicher mit großer Speicherkapazität oder eine große Zahl elektronischer Speicherbausteine vorgesehen werden. Dadurch steigen der Raumbedarf in einer Frankiermaschine, der technische Aufwand und die Kosten.

Weiterhin ist nachteilig, daß das Umsetzen der codierten Bildinformationen für ein gesamtes Postwertzeichenbild relativ zeitaufwendig ist. Die zum Codieren erforderliche Zeit erhöht in einer Frankiermaschine die Zeit zwischen zwei Drucken, so daß der Durchsatz an Briefen je Zeiteinheit beschränkt wird.

Aus der US-Patentschrift 4 580 144 ist ein Verfahren bekannt, bei dem das Postwertzeichenbild aus zwei Teilbildern zusammengesetzt wird. Der gleichbleibende Bildanteil wird von einer ersten Druckstation auf einen Briefumschlag gedruckt. Der Postwert, der sich je nach Brief verändern kann, wird von einer zweiten Druckstation gedruckt. Die Bildinformationen für den veränderlichen Bildteil liegen in codierter Form vor und werden beim Druckvorgang in Binärsignale zum Ansteuern von Druckelementen eines Thermo-Transfer-Druckkopfes umgesetzt. Durch die Aufteilung des zu druckenden Postwertzeichenbildes auf zwei Teildrucke kann die Druckgeschwindigkeit für das Gesamtzeichen erhöht werden. Da bei dieser bekannten Lösung zwei Druckköpfe eingesetzt werden, ist der technische Aufwand groß.

Aus der DE 40 34 292 A1 ist ein Druckverfahren bekannt, bei dem ein fest vorgegebener Teil des Postwertzeichenbildes in der Frankiermaschine in einem Speicher abgespeichert ist, während ein anderer Teil in einer von der Frankiermaschine entfernt angeordneten Datenverarbeitungsanlage bereitgehalten wird. Von der Datenverarbeitungsanlage werden Daten des fest vorgegebenen Teils zur Frankiermaschine übertragen und dort vor dem Druck zusammengefügt. Die Daten des fest vorgegebenen Teils des Postwertzeichenbildes sind in einem nicht-flüchtigen Speicher gespeichert.

Ferner ist aus der DE 37 12 100 A1 ein Frankiermaschinen-Botschaftsdrucksystem bekannt, bei dem die Frankiermaschine einen Speicher für Werbebotschaften hat. Diese Werbebotschaften können abgeändert werden, wobei von einer entfernten Station Druckdaten zum Speicher übertragen werden.

Weiterhin ist aus der EP 0 352 498 A1 eine Frankiermaschine mit einem ersten Speicher bekannt, der feste Daten eines sich bei jeder Frankierung wiederholenden Druckbildes speichert. In einem zweiten Speicher werden änderbare Daten gespeichert. Die Daten der beiden Speicher werden zum Drucken einander überlagert, wobei die zu druckenden veränderlichen Bilddaten vor dem eigentlichen Druckvorgang festgelegt werden.

Aus der EP 0 261 978 A2 ist ein Verfahren zum Steuern des Drucks eines Postwertzeichenbildes in einer Frankiermaschine bekannt, bei dem unveränderliche Bildinformationen und veränderliche Bildinformationen mithilfe von Thermodruckelementen gedruckt werden. Ein erster Satz von Thermodruckelementen druckt ausschließlich die unveränderlichen Bildinformationen. Ein zweiter Satz von Thermodruckelementen druckt ausschließlich die veränderlichen Bildinformationen. Für die unveränderlichen Bildinformationen ist es somit nicht erforderlich, diese in Binärsignale zum Ansteuern der zugehörigen Thermodruckelemente umzusetzen. Somit fehlt auch der Vorgang, bei dem die umgesetzten veränderlichen und die umgesetzten unveränderlichen Bildinformationen zusammenzusetzen sind, um das Ansteuern der Thermodruckelemente zu ermöglichen.

Es ist Aufgabe der Erfindung, ein Verfahren zum Steuern des spaltenweisen Drucks eines Postwertzeichenbildes in einer Frankiermaschine anzugeben, bei dem mit geringem technischen Aufwand eine Vielzahl verschiedener Postwertzeichenbilder erzeugt und ein hoher Durchsatz an Briefen erreicht werden kann.

Diese Aufgabe wird durch das Verfahren nach Anspruch 1 gelöst.

Die Erfindung beruht auf der Überlegung, daß bei einer getrennten Umsetzung der unveränderlichen Bildinformationen und der veränderlichen Bildinformaticnen in Binärsignale es möglich wird, den Umsetzvorgang aufzuteilen und die Teilvorgänge zu verschiedenen Zeiten auszuführen. Beispielsweise können die unveränderlichen Bildinformationen, die immer wiederkehrende Bildanteile des Postwertzeichenbildes betreffen, in einem Zeitabschnitt umgesetzt werden, in welchem kein Druck erfolgt, beispielsweise während des Transports von Briefumschlägen bis zur Druckstation. Dadurch kann Zeit für das Umsetzen während des Druckvorganges eingespart werden und dieser schneller ausgeführt werden. Der Durchsatz an Briefen in der Frankiermaschine wird somit erhöht. Durch das Zusammenfügen der umgesetzten Bildinformationen erst während des Drucks wird außerdem erreicht, daß die Zeit zwischen Festlegung der zu drukkenden veränderlichen Bildinformationen, die beispielsweise vom Gewicht eines Briefes abhängen, und dem tatsächlichen Druck minimal wird. Dadurch wird gleichfalls der Durchsatz an Briefen in der Frankiermaschine erhöht. Durch die Erfindung werden also die veränderlichen und unveränderlichen Bildinformationen zeitoptimal zusammengeführt, so daß insgesamt das Frankieren von Postgut beschleunigt wird.

Durch die getrennte Behandlung von unveränderlichen und veränderlichen Bildinformationen, deren Binärdaten erst während des Drucks eines Postwertzeichenbildes zusammengefügt werden, kann durch Bereitstellen verschiedener Sätze mit jeweils unveränderlichen bzw. veränderlichen Bildinformationen eine große Zahl verschiedener Postwertzeichenbilder erzeugt werden. Hierfür ist weder ein großes Speichervolumen noch eine komplizierte Hardwaretechnik erforderlich. Das Verfahren kann daher mit geringem technischen Aufwand realisiert werden.

Bei einem bevorzugten Ausführungsbeispiel der Erfindung werden die veränderlichen Bildinformationen für jede Druckspalte separat zwischen dem Drucken zweier Druckspalten umgesetzt, z.B. während des Transports des Briefes in der Druckstation zum Drucken des Postwertzeichenbildes. Diese veränderlichen Bildinformationen betreffen bekanntlich die variablen Bildanteile des Postwertzeichenbildes, beispielsweise den Postgebührenwert oder ein Datum. Da die Menge der veränderlichen Bildinformationen im allgemeinen im Verhältnis zu den unveränderlichen Bildinformationen kleiner ist, wird für das Umsetzen der veränderlichen Bildinformationen nur eine kurze Zeit benötigt. Dadurch wird die für das Umsetzen codierter Bildinformationen in Binärsignale erforderliche Zeit, die sich unmittelbar auf den Durchsatz an Briefumschlägen pro Zeiteinheit auswirkt, verkürzt. Die Durchsatzleistung der Frankiermaschine wird dadurch weiter verbessert.

Eine weitere bevorzugte Ausführungsform sieht vor, daß die veränderlichen Bildinformationen vor dem Drucken des Postwertzeichenbildes in Binärdaten gewandelt und in einem Speicher bereitgehalten werden und daß die Binärsignale aus den Binärdaten erzeugt werden. Bei diesem Ausführungsbeispiel findet der Umsetzvorgang vor dem Drucken statt, d.h. der Druckvorgang kann in einer noch kürzeren Zeit ausgeführt werden, da keine Zeit für das Umsetzen während des Druckens vorgesehen werden muß. Die Durchsatzleistung der Frankiermaschine wird so noch weiter erhöht.

Gemäß einem weiteren Ausführungsbeispiel der Erfindung werden die unveränderlichen codierten Bildinformationen in einem NUR-Lesespeicher bereitgehalten. Diese Bildinformationen werden vor dem Beginn des Drucks aus diesem NUR-Lesespeicher ausgelesen und decodiert. Der NUR-Lesespeicher enthält im allgemeinen das Steuerprogramm für den Mikroprozessor, unter dessen Steuerung das Verfahren nach der Erfindung ausgeführt wird. Der NUR-Lesespeicher ist im allgemeinen auf einem Chip-Baustein angeordnet und wird bei einem Wechsel des Arbeitsprogramms der Frankiermaschine ausgetauscht. Bei diesem Austauschen können auch die unveränderlichen Bildinformationen für fest vorgegebene Bildanteile eines Postwertzeichenbildes auf einfache Weise geändert werden. Da ferner die codierten unveränderlichen Bildinformationen direkt dem NUR-Lesespeicher entnommen werden können, ist eine Zwischenspeicherung dieser Bildinformationen nicht erforderlich. Dadurch kann Speicherplatz bzw. können Elektronikbausteine eingespart werden.

Bei einer weiteren Ausführungsform der Erfindung werden die unveränderlichen Bildinformationen vor dem Drucken eines Postwertzeichenbildes in Binärdaten umgewandelt, aus denen Binärsignale erzeugt werden. Dadurch wird erreicht, daß beim Drucken eines Postwertzeichenbildes bezüglich des gleichbleibenden Bildteils auf bereits decodierte Daten zugegriffen werden kann. Der Zeitaufwand für eine Datenumsetzung während des Druckbetriebes kann somit eingespart werden. Dadurch wird die Flexibilität der Frankiermaschine verbessert und der Durchsatz an Briefumschlägen je Zeiteinheit weiter erhöht.

Bei einem anderen Ausführungsbeispiel werden die codierten Bildinformationen mit Steuerzeichen versehen, die angeben, ob die Bildinformationen veränderlich oder unveränderlich sind. Anhand dieser Steuerzeichen kann die Art der Bildinformationen, die üblicherweise in einem Speicher abgespeichert sind, erkannt und die Bildinformationen können beim Auslesen unterschiedlich behandelt werden. Mit Hilfe der Steuerzeichen ist ferner das Abspeichern oder Zwischenspeichern der Bildinformationen abhängig von ihrer Art in verschiedene Speicher oder Speicherbereiche möglich. Die Steuerzeichen können jeder Bildinformation, beispielsweise in Form eines Steuerbits, angehängt sein. Der jeweilige Binärwert kennzeichnet dann die Art der Bildinformationen.

Bei einem bevorzugten Ausführungsbeispiel haben die Steuerzeichen einen Wert, der im Zeichenvorrat der codierten Bildinformationen nicht enthalten ist. Dadurch kann das Steuerzeichen, beispielsweise ein Binärwort mit 8 Bit Wortlänge, inmitten einer Folge von codierten Bildinformationen angeordnet und beim Analysieren im Zuge des Umsetzens der Bildinformationen in Binärdaten als Steuerzeichen erkannt werden.

Eine praktische Ausführung des Verfahrens nach der Erfindung ist dadurch gekennzeichnet, daß die unveränderlichen Bildinformationen spaltenweise sequentiell adressenorientiert in Binärdaten gewandelt und auf Steuerzeichen untersucht werden, wobei jede Adresse einem Druckelement zugeordnet ist, daß beim Auftreten eines vorbestimmten Fenster-Steuerzeichens die zugehörige Adresse als Fensteradresse zwischengespeichert wird, daß vor dem Drucken einer Zeile die Binärdaten der unveränderlichen Bildinformationen in einem Druckprogramm sequentiell adressenorientiert zum Drucken für die betreffenden Druckelemente bereitgestellt werden, daß beim Abarbeiten des Druckprogramms und Erreichen der Fensteradresse zu einem Fensterprogramm verzweigt wird, in dem die veränderlichen Bildinformationen in Binärdaten gewandelt und für die betreffenden Druckelemente adressenorientiert bereitgestellt werden, und daß nach dem Abarbeiten des Fensterprogramms zum Druckprogramm zurückverzweigt wird.

Bei dieser Ausführungsform der Erfindung wird ein minimaler Speicherplatz für das Speichern der codierten Bildinformationen und der Binärdaten benötigt, wobei die Zahl der Arbeitsschritte gering und die benötigten Programmteile eine einfache, überschaubare Struktur haben.

Bei einer anderen Ausführungsform werden mehrere Fensterprogramme bereitgehalten, deren jeweilige Anfangsadresse abhängig vom Steuerzeichen indirekt unter der Fensteradresse gespeichert wird. Dadurch wird zwar der Speicherbedarf für einen Festwertspeicher vergrößert, in welchem die Fensterprogramme abgespeichert werden, jedoch kann zu diesen Fensterprogrammen, deren Abarbeitungszeit den Briefdurchsatz in der Frankiermaschine beeinflußt, schnell verzweigt werden, ohne daß Programmparameter ermittelt und zu diesen Fensterprogrammen übertragen werden müssen.

Ferner kann bei einem Ausführungsbeispiel der Erfindung eine Vielzahl von Sätzen codierter veränderlicher Bildinformationen bereitgestellt werden, die verschiedenen Informationen eines Steuersignals zugeordnet sind. Dadurch wird es möglich, einen Satz mit veränderlichen Bildinformationen abhängig von der im Steuersignal enthaltenen Information bereitzustellen. Als Information kann das Steuersignal einen zu druckenden Portowert, ein Datum, eine Uhrzeit, eine Seriennummer der Frankiermaschine, eine laufende Drucknummer und/oder einen variablen Bildteil eines Firmenklischees enthalten.

Weiterhin werden bei einer vorteilhaften Weiterbildung der Erfindung mehrere Sätze codierter unveränderlicher Bildinformationen bereitgehalten, auf die wahlweise zugegriffen wird. Damit wird es möglich, bei Bedarf auch die immer wiederkehrenden festen Bildanteile des Postwertzeichenbildes neu einzustellen oder zu verändern. Beispielsweise kann auf diese Weise das Firmenklischee im Postwertzeichenbild abgeändert werden.

Bei einem bevorzugten Ausführungsbeispiel der Erfindung wird zum Codieren der Bildinformationen die Lauflängencodierung verwendet. Diese Art der Codierung zeichnet sich durch eine hohe Datenkompression aus, so daß Speicherplatz eingespart werden kann. Außerdem kann die Decodierung der Bildinformationen und das Erzeugen von Binärdaten mit geringem Zeitaufwand und wenigen Verfahrensschritten erfolgen. Dadurch ist die zum Decodieren erforderliche Wandlungszeit kurz.

Ein Ausführungsbeispiel der Erfindung wird im folgenden anhand der Zeichnungen erläutert. Darin zeigt:
- Figur 1: ein unter einem Druckkopf transportiertes Briefkuvert, das mit einem Postwertzeichenbild bedruckt wird,
- Figur 2: ein Blockschaltbild eines Hardwareaufbaus einer Frankiermaschine, der zum Durchführen des Verfahrens nach der Erfindung verwendet wird,
- Figur 3: schematisch die Umwandlung der unveränderlichen und veränderlichen Bildinformationen in Binärdaten,
- Figur 4: ein Flußdiagramm eines Programms zum Umwandeln der unveränderlichen Bildinformationen in Binärdaten und zum Erzeugen des Zugriffs auf die veränderlichen Bildinformationen, und
- Figur 5: ein Flußdiagramm eines Programms zum Erzeugen von Binärdaten aus den veränderlichen Bildinformationen während des Druckens.

In Figur 1 wird ein Briefkuvert 10 in einer Frankiermaschine unter einem Thermo-Transfer-Druckkopf 12 in Pfeilrichtung 13 mit konstanter Geschwindigkeit v transportiert und dabei mit einem Postwertzeichenbild 14 bedruckt. Der Thermo-Transfer-Druckkopf 12 hat eine Thermoleiste 16 mit 240 nebeneinander angeordneten Druckelementen d1 bis d240. Jedes dieser Druckelemente d1 bis d240 hat einen Heizwiderstand, der das jeweilige Druckelement d1 bis d240 auf eine Temperatur aufheizen kann, bei der die Farbe eines unter der Thermoleiste 16 vorbeigeführten Thermofarbbandes (nicht dargestellt) schmilzt und dabei auf das Briefkuvert 10 übertragen wird. Auf diese Weise wird das Kuvert während einer Transportbewegung rasterartig spaltenweise bedruckt. Die Spalten s1, s2, s3, sj bis sn werden jeweils annähernd gleichzeitig durch die Druckelemente d1 bis d240 bedruckt, so daß das Druckbild einer Spalte, z.B. der Spalte sj, geradlinig verläuft. Hierbei ist anzumerken, daß die vorliegende Erfindung selbstverständlich auch für andere Druckverfahren einsetzbar ist, beispielsweise das ETR-Druckverfahren (Electroresistive Thermal Transfer Ribbon).

Das Postwertzeichenbild 14 hat feststehende, immer wiederkehrende Bildanteile, wie zum Beispiel einen Rahmen 18, einen Text 20, und ein Bildelement 22. Weitere feste Bildanteile können zum Beispiel Firmenklischees, Adressen und Werbeinformationen sein, die jedoch in der Figur 1 aus Übersichtsgründen nicht dargestellt sind. Ferner enthält das Postwertzeichenbild 14 veränderliche Bildanteile in Fenstern FE1, FE2, FE3. Das Fenster FE1 enthält den aktuellen Postwert, der von der Frankiermaschine abhängig vom Gewicht des Briefs oder seiner Größe ermittelt wird. Das Fenster FE2 bzw. FE3 enthält frankiermaschinenspezifische Daten, die je nach Frankiermaschinenbetrieb geändert werden.

In Figur 2 ist in einem Blockschaltbild der Hardwareaufbau dargestellt, der zum Durchführen des Verfahrens nach der Erfindung verwendet werden kann. Zur Steuerung des Verfahrensablaufs ist ein Mikroprozessor 24 vorgesehen, der auf Speicherelemente R1, R2, 26a bis 26f zugreift, die noch beschrieben werden. Der Mikroprozessor 24 kommuniziert über einen nicht dargestellten Ein-/Ausgabebaustein mit peripheren Baueeinheiten, z.B. einer elektronischen Waage 28, welche das Gewicht des zu bedruckenden Briefkuverts 10 mit Inhalt feststellt. Abhängig von diesem Gewicht legt der Mikroprozessor 24 den zu druckenden Postwert fest. Über einen Uhrenbaustein 25 werden dem Mikroprozessor 24 Zeitdaten übermittelt. Eine Eingabetastatur 30 dient zur manuellen Steuerung des Betriebs der Frankiermaschine.

Über den Ein-/Ausgabebaustein wird ein Transportmotor 32 angesteuert, der das Briefkuvert 10 unter der Druckleiste 16 des Thermo-Transfer-Druckkopfes 12 hindurchbewegt. Ein Codierbaustein 33 erfaßt die Bewegung des Motors, wodurch die genaue Lage des Kuverts 10 in der Frankiermaschine feststellbar ist. Eine Anzeige 34 zeigt aktuelle Betriebszustände der Frankiermaschine an. Diese Anzeige 34 dient ferner zur Darstellung der unveränderlichen und veränderlichen Bildinformationen, beispielsweise während des Editierens. Der Ein-/Ausgabebaustein gibt ferner an ein Register 36 mit einer Kapazität von mindestens 50 Bit Binärdaten aus, die von einem Treiber 38 in Binärsignale umgewandelt werden, mit denen die Druckelemente d1 bis d50 des Thermo-Transfer-Druckkopfes 12 zum Drucken einer Spalte angesteuert werden.

Der Mikroprozessor 24 verarbeitet Daten, die in Speicherelementen R1, R2, 26a bis 26f gespeichert sind. Zwei Register R1, R2 sind flüchtige Speicher (RAM) und dienen als Arbeitsregister. Ein flüchtiger Bildpunkt- oder Pixelspeicher 26a enthält in binärer Form in einer dem Druck entsprechenden spaltenweisen Anordnung Bildpunktdaten (Binärdaten), aus denen die Binärsignale zum Steuern der Druckelement d1 bis d50 unmittelbar erzeugt werden. Jeder Bildpunkt im Pixelspeicher 26a ist einzeln adressierbar.

In einem als Arbeitsspeicher für den Mikroprozessor 24 dienenden flüchtigen Speicher 26b werden Daten zwischengespeichert. Der Mikroprozessor 24 greift auf einen weiteren, ebenfalls als Arbeitsspeicher dienenden Speicher 26c zu. Dieser Speicher 26c ist ein nicht flüchtiger Schreib-/Lesespeicher. Er kann als batteriegepufferter Speicher oder als EEPROM ausgebildet sein. In ihm werden veränderliche Bildinformationen, z.B. die der Fenster FE1, FE2 und FE3, sowie in einem Bereich S1 unveränderliche Bildinformationen gespeichert.

In einem Zeichenspeicher 26d sind alphanumerische Zeichen als Bildpunktdaten (Pixel) in Form binärer Daten abgelegt. Der Zeichenspeicher 26d ist als NUR-Lesespeicher (ROM) ausgebildet.

Ein ebenfalls als NUR-Lesespeicher (ROM) ausgebildeter Programmspeicher 26e speichert die Programmteile, bei deren Abarbeiten das Verfahren nach der Erfindung ausgeführt wird. Bei einer Ausführungsvariante enthält der Programmspeicher 26e zusätzlich die unveränderlichen Bildinformationen für vorgegebene feste Bildanteile, die unter ihnen zugeordneten Bezeichnungen abgespeichert sind.

Ferner ist ein Buchungsspeicher 26f vorgesehen, in welchem sicherheitsrelevante Daten der Frankiermaschine gespeichert werden, beispielsweise die Summe der aufgebrauchten Postgebühren. Der Buchungsspeicher 26f ist als batteriegepufferter Schreib-/Lesespeicher ausgeführt.

In Figur 3 ist der Einfachheit halber für eine nur 50 Bildpunkte aufweisende Spalte schematisch der Ablauf des Verfahrens nach der Erfindung bei der Umwandlung der codierten Bildinformationen in Binärdaten dargestellt. Bei diesem Ausführungsbeispiel sind die im Bildteil a) dargestellten Druckelemente d1 bis d50 der Thermoleiste 16 des Thermo-Transfer-Druckkopfes 12 in einer Reihe angeordnet.

Unterhalb des Thermo-Transfer-Druckkopfes 12 ist im Bildteil b) der Fig. 3 ein zu druckendes Druckmuster 40 der Spalte angegeben. Das Druckmuster besteht aus einer Verteilung von farbigen Druckpunkten, zum Beispiel Druckpunkt 42, und nicht bedruckten Druckpunkten, zum Beispiel Druckpunkt 44. Die Druckpunkte werden jeweils von einem Druckelement bedruckt, z.B. der Druckpunkt 42 durch das Druckelement d1. Jedem Druckpunkt ist eine speziell adressierbare Binärinformation, d.h. ein Bit, im Pixelspeicher 26a zugeordnet. Die Bits einer Spalte sind mittels einer Laufvariablen A mit dem Wertebereich 1 bis 50 adressierbar. Der Wert der Laufvariablen A wird als Adresse für die Druckelemente d1 bis d50 interpretiert.

Es wird beispielhaft angenommen, daß die ersten vier sowie die letzten 40 Druckpunkte der Spalte einem immer wiederkehrenden Druckmuster zugeordnet sind, das mit U bezeichnet wird. Ferner wird angenommen, daß der fünfte bis zehnte Druckpunkt (zugehörige Bits mit Laufvariable A = 5 bis A = 10) das veränderliche Druckmuster des Fensters FE1 bilden.

Im Bildteil c) der Fig. 3 ist wiedergegeben, wie die codierten Bildinformationen des immer wiederkehrenden Druckmusters U in Binärdaten gewandelt werden und das Auftreten eines Fensterbereiches erkannt wird. Die unveränderlichen Bildinformationen des Druckmusters U liegen nach dem Editieren in lauflängencodierter Form als Hexadezimalwerte im Arbeitsspeicher 26c vor. Die codierten Bildinformationen sind byteweise in einer Folge mit den Adressen a1 bis a5 im Bereich S1 für die Spalte abgespeichert. Bei der Lauflängencodierung wird alternierend angegeben, wieviele Druckpunkte in Folge farbig oder nicht farbig gedruckt werden sollen. Die unter der Adresse a1 hexadezimal verschlüsselte Angabe "02" bedeutet, daß die ersten beiden Druckpunkte mit Adressen A = 1 und A = 2 (d.h. die Laufvariable A hat den Wert A = 1 bzw. A = 2) farbig gedruckt werden sollen. Die Lauflänge X des Codes "02" ist also zwei. Bei der Umwandlung der codierten Bildinformation "O2" werden zwei Bits mit Adressen A = 1, A = 2 erzeugt, die den Wert 1 haben, so daß die den Bits mit Adressen A = 1 bzw. A = 2 zugeordneten Druckelemente d1 und d2 farbige Druckpunkte erzeugen. Analoges gilt für die unter der Adresse a2 geladene unveränderliche Bildinformation, mit dem Unterschied, daß wegen der alternierenden Lauflängencodierung die nachfolgenden Bits mit den Adressen A = 3, A = 4 jeweils den anderen Binärwert, d.h. 0 enthalten. Dies bedeutet, daß beim dritten und vierten Druckpunkt keine Farbe übertragen wird, d.h. die Druckelemente d3 und d4 nicht beheizt werden. Ein Hexadezmimalwert "00" dient als Drucksteuerzeichen zum Steuern des Farbwechsels, d.h. er veranlaßt das Umschalten von Heizen des Druckelements auf Nicht-Heizen und umgekehrt, wobei die Lauflänge X Null ist. Mit Hilfe dieses Drucksteuerzeichens ist es möglich, beliebig lange Ketten von Druckpunkten gleicher Farbinformation zu bilden. Dadurch lassen sich Thermodruckleisten mit einer Anzahl von Druckelementen einsetzen, die größer ist als der verfügbare Wertebereich eines Bytes.

In der Folge der unveränderlichen Bildinformationen erscheint unter der Adresse a3 der Hexadezimalwert "51". Dieser Wert liegt außerhalb des definierten Wertebereichs der Lauflängencodierung, der bei 50 Druckelementen von hexadezimal "O1" bis "32" reicht. Innerhalb des möglichen hexadezimalen Wertebereichs eines Bytes, der bekanntlich von "00" bis "FF" reicht, werden Werte, die außerhalb des Wertebereichs der Lauflängencodierung auftreten, als Steuerzeichen interpretiert. Der erste Wert "5" des Hexadezimalwerts "51" hat die Bedeutung, daß ein Fenster beginnt, innerhalb dessen veränderliche Bildinformationen bereitzustellen sind. Der zweite Wert "1" weist auf die Nummer des Fensters hin, d.h. auf das Fenster FE1. Auf diese Weise können mehrere Fenster gekennzeichnet werden. Die beim Auftreten eines Steuerzeichens durchgeführten Verfahrensschritte werden später erläutert.

Der in der Folge der unveränderlichen Bildinformationen unter der Adresse a4 auftretende Wert "28" wird so interpretiert, daß die Binärstellen der Bits mit Laufvariable A = 11 bis A = 50 jeweils den Wert 1 haben, d.h. die Druckelemente d11 bis d50 übertragen Farbe auf das Briefkuvert 10.

Unter der Adresse a5 tritt der Wert "F0" auf, der wiederum als Steuerzeichen interpretiert wird. Er hat die Bedeutung, daß das Spaltenende erreicht ist. Die Laufvariable A ist dann auf den Anfangswert A1 zurückzusetzen, und die Umwandlung der unveränderlichen Bildinformationen in Binärdaten für die nächste Spalte kann beginnen.

Im unteren Bildabschnitt d) der Fig. 3 ist schematisch die Umwandlung der codierten veränderlichen Bildinformationen mit den Adressen b1 bis b4 des Fensters FE1 in Binärdaten dargestellt. Auch die veränderlichen Bildinformationen sind nach der alternierenden Lauflängencodierung codiert und werden in der oben beschriebenen Weise umgewandelt. Zu beachten ist, daß der Wert der Laufvariablen A lückenlos an den Wert vor dem Auftreten des Steuerzeichens anschließt.

In Figur 4 ist in einem Flußdiagramm das Programm zum Erzeugen von Binärdaten aus den unveränderlichen Bildinformationen sowie das Herausfiltern der Steuerzeichen angegeben, die auf Fenster hinweisen. Vorzugsweise wird dieses Programm vor dem Einschalten des Druckbetriebs durchgeführt, beispielsweise nachdem ein neues Postwertzeichenbild festgelegt oder das bestehende Postwertzeichenbild abgeändert worden ist. Zum Ändern des Postwertzeichenbildes wird ein Editierprogramm (nicht dargestellt) abgearbeitet, bei dem unveränderliche und veränderliche Bildinformationen im Arbeitsspeicher 26c hinterlegt werden. Nach dem Start des Programms im Verfahrensschritt 50 werden die zu einem gewünschten Postwertzeichenbild gehörenden unveränderlichen Bildinformationen, die beispielsweise im Arbeitsspeicher 26c abgelegt sind, ausgewählt und ausgelesen. Nach dem Laden der codierten Daten unter Verwendung der Register R1, R2 im Verfahrensschritt 54 werden diese Druckdaten auf Steuerzeichen überprüft. Falls das Steuerzeichen mit der Bedeutung "Bildende" auftritt (Verfahrensschritt 56), wird das Programm im Schritt 58 beendet. Andernfalls wird im Verfahrensschritt 60 überprüft, ob das Steuerzeichen mit der Bedeutung "Spaltenende" aufgetreten ist. Falls dies zutrifft, wird zum Schritt 62 verzweigt, die Laufvariable A auf ihren Anfangswert A =1 zurückgesetzt und zum Verfahrensschritt 54 zurückverzweigt, und es erfolgt eine Weiterschaltung auf die nächste Spalte.

Ist das Ergebnis im Prüfschritt 60 negativ, so wird im nachfolgenden Schritt 64 überprüft, ob ein Steuerzeichen vorliegt, das auf ein Fenster hinweist, in welchem veränderliche Bildinformationen bereitzustellen sind. Bei Verneinung ist das untersuchte codierte Druckdatum eine unveränderliche Bildinformation und es wird zum Verfahrensschritt 66 verzweigt. Dort wird das lauflängencodierte Datum decodiert und die Binärdaten gemäß den Erläuterungen zu Fig. 3 erzeugt. Entsprechend der Lauflänge X wird der Wert A der Laufvariablen erhöht und anschließend zum Schritt 54 verzweigt.

Bei Auftreten des Steuerzeichens "Fenster" wird zum Schritt 68 weitergegangen, in welchem der aktuelle Wert A' der Laufvariablen A im Zwischenspeicher 26b abgespeichert wird. Das Steuerzeichen enthält wie erwähnt als Information eine Fensternummer n, die ebenfalls abgespeichert wird. Da die Länge L, d.h. die Zahl der Druckpunkte oder Bytes, des jeweiligen Fensters im voraus bekannt ist, wird die Laufvariable A um diesen Betrag erhöht und zum Schritt 54 zurückverzweigt. Nachdem sämtliche codierten Druckdaten der unveränderlichen Bildinformationen analysiert und decodiert worden sind, wird das Programm beim Schritt 58 verlassen. Die bei der Decodierung gewonnnen Binärdaten werden im Pixelspeicher 26a abgelegt.

In Figur 5 sind in einem weiteren Flußdiagramm die verfahrensschritte dargestellt, die während des Druckens ausgeführt werden. Nach dem Start des Programms im Schritt 70 wird das von der elektronischen Waage 28 kommende Steuersignal analysiert (Verfahrensschritt 72) und der zu druckende Postwert ermittelt. Abhängig von diesem Postwert wird im Verfahrensschritt 74 auf Daten im Arbeitsspeicher 26c mit veränderlichen Bildinformationen zugegriffen, der diesem Postwert zugeordnet ist. Diese Daten werden als Fenster-Druckdaten für das Fenster FE1 bereitgestellt (Verfahrensschritt 74). Der Zugriff erfolgt durch indizierte Adressierung, wie später beim Verfahrensschritt 94 noch erläutert wird.

Im nachfolgenden Schritt 76 wird eine Laufvariable C geladen, die als Adresse interpretiert wird, unter der im Pixelspeicher 26a die Binärdaten der unveränderlichen Bildinformationen abgespeichert sind. Diese Laufvariable C steht in einem festen Verhältnis zur oben erwähnten Laufvariablen A, die wie erwähnt als Adresse für die Binärdaten einer Spalte interpretiert wird. Im Verfahrensschritt 78 wird anhand der Laufvariablen C überprüft, ob das Postwertzeichenbild fertig gedruckt ist. Falls dies zutrifft, wird das Druckprogramm im Verfahrensschritt 80 beendet. Andernfalls wird im Verfahrensschritt 82 überprüft, ob ein Spaltenende erreicht ist. Wenn dies zutrifft, so sind im Register 36 (Figur 2) sämtliche 50 binären Informationen (Bits) für den Druck einer Spalte bereitgestellt, und diese Spalte kann in einem einzigen Druckvorgang gedruckt werden. Anschließend wird im Verfahrensschritt 86 die Laufvariable C auf den Anfang der nächsten Spalte gesetzt.

Bei Verneinung im Schritt 82 wird zum Verfahrensschritt 88 verzweigt. Hier wird der Wert der Laufvariablen A aus dem aktuellen Wert der Laufvariablen C ermittelt und im nachfolgenden Schritt 90 überprüft, ob der Wert A dem Wert A' entspricht, der zuvor beim Programm nach Figur 4 (Verfahrensschritt 68) für diese Spalte ermittelt worden ist. Falls dies nicht der Fall ist, so liegen Binärdaten einer unveränderlichen Bildinformation vor. Diese Binärdaten werden im Schritt 92 in das Register 36 geladen und die Laufvariable C um 1 erhöht. Anschließend wird zum Verfahrensschritt 76 zurückverzweigt.

Wenn im Schritt 90 festgestellt wird, daß der aktuelle Wert der Laufvariablen A mit dem Wert A' übereinstimmt, so werden die im Schritt 74 im Arbeitsspeicher 26c bereitgestellten codierten Fenster-Druckdaten decodiert, in Binärdaten gewandelt, mittels der Laufvariablen A adressenorientiert in das Register 36 geladen und bei "Spaltenende" im Schritt 84 an den Thermo-Transfer-Druckkopf 12 ausgegeben. Im Schritt 94 wird ferner die Laufvariable C um die Länge L des Fensters FE1 erhöht. Weiterhin wird eine Indexvariable I um 1 erhöht. Diese dient dem Zweck, daß beim Umsetzen der codierten Fenster-Druckdaten in der nachfolgenden Spalte auf die Druckdaten durch indizierte Adressierung zugegriffen werden kann. Anschließend wird zum Schritt 76 verzweigt. Wenn sämtliche Druckspalten des Postwertzeichenbildes gedruckt sind, so wird bei "Bildende" (Schritt 78) das Druckprogramm verlassen.

Beim vorliegenden Beispiel wurden nur codierte Druckdaten für ein Fenster FE1 bereitgestellt und in Binärdaten gewandelt. Selbstverständlich können in analoger Weise weitere Sätze von Druckdaten für weitere Fenster, zum Beispiel die Fenster FE2 und FE3 (Fig. 1), bereitgestellt werden. In diesen oder ähnlichen Fenstern können das aktuelle Datum, die Uhrzeit, eine laufende Drucknummer oder ein variabler Bildteil eines Firmenklischees gedruckt werden.

Bei einer Variante des vorherigen Ausführungsbeispiels der Erfindung werden die unveränderlichen binären Daten, die aus den unveränderlichen laufzeitcodierten Bildinformationen durch Decodieren erzeugt werden, in einem ersten Bereich des Pixelspeichers 26a zwischengespeichert. Die aus den veränderlichen Bildinformationen gewonnenen veränderlichen binären Daten werden in einem zweiten Bereich des Pixelspeichers 26a zwischengespeichert. Beim Drucken einer Spalte werden die unveränderlichen und veränderlichen binären Daten aus dem ersten und zweiten Bereich des Pixelspeichers 26a in der durch die Steuerzeichen vorgegebenen Reihenfolge ausgelesen und in das Register 36 für den Druck einer Spalte eingeschrieben. Das Zusammenfügen der unveränderlichen und veränderlichen Bildinformationen erfolgt also bei dieser Variante im Register 36.

Bei einer anderen Variante wird der Pixelspeicher 26a in mehrere Speicherbereiche, entsprechend den unveränderlichen und veränderlichen Bildanteilen aufgeteilt. Die Aufteilung wird anhand der Steuerzeichen vorgenommen. Die veränderlichen Bildinformationen können in einem Speicherbereich des Pixelspeichers 26a mit fest vorgegebenen Adressen entsprechend den spaltenweise zu druckenden Bildpunkten des Druckbilds gespeichert werden. Bei Änderung der Binärdaten eines Fensters, wird über diese festen Adressen auf den Speicherbereich zugegriffen und dessen Daten geändert.

Bei einer dritten Variante können die unveränderlichen Bildinformationen in einem NUR-Lesespeicher gespeichert sein, z.B. im Programmspeicher 26e. Bei der Decodierung der unveränderlichen Bildinformationen wird auf diesen NUR-Lesespeicher 26e zugegriffen. Die Zwischenspeicherung der lauflängencodierten unveränderlichen Bildinformationen kann dann entfallen. Auf den entsprechenden Speicherbereich S1 des Arbeitsspeichers 26c kann dann verzichtet werden.

## Patentansprüche

1. Verfahren zum Steuern des spaltenweisen Drucks eines Postwertzeichenbildes (14) in einer Frankiermaschine,
bei dem die Bildinformationen codiert bereitgehalten und vor dem jeweiligen Druckvorgang in Binärsignale zum Ansteuern von Druckelementen (d1-d240) umgesetzt werden,
wobei unveränderliche Bildinformationen und veränderliche Bildinformationen getrennt voneinander umgesetzt werden,
und wobei die umgesetzten veränderlichen und unveränderlichen Bildinformationen erst während des Drucks des Postwertzeichenbildes (14) zusammengesetzt werden,
dadurch **gekennzeichnet**,
daß erst während des Druckvorgangs die veränderlichen Bildinformationen festgelegt werden.

2. Verfahren nach Anspruch 1, dadurch **gekennzeichnet**, daß die veränderlichen Bildinformationen für jede Druckspalte (s1, s2, sj, sn) separat zwischen dem Drucken zweier Druckspalten (z.B. sj, sj+1) umgesetzt werden.

3. Verfahren nach Anspruch 1, dadurch **gekennzeichnet**, daß die veränderlichen Bildinformationen vor dem Drucken des Postwertzeichenbildes (14) in Binärdaten gewandelt und in einem Speicher (26b) bereitgehalten werden und daß die Binärsignale aus den Binärdaten erzeugt werden.

4. Verfahren nach einem der vorhergehenden Ansprüche 1 bis 3, dadurch **gekennzeichnet**, daß die unveränderlichen und veränderlichen codierten Bildinformationen in voneinander getrennten Bereichen eines nichtflüchtigen Speichers (26c) bereitgehalten werden.

5. Verfahren nach Anspruch 1, dadurch **gekennzeichnet**, daß die unveränderlichen codierten Bildinformationen in einem NUR-Lesespeicher (26e) bereitgehalten werden und vor dem Beginn des Drucks aus diesem ausgelesen und decodiert werden.

6. Verfahren nach einem der Ansprüche 1 bis 5, dadurch **gekennzeichnet**, daß die unveränderlichen Bildinformationen vor dem Drucken eines Postwertzeichenbildes (14) in Binärdaten umgewandelt werden, aus denen Binärsignale erzeugt werden.

7. Verfahren nach einem der vorhergehenden Ansprüche, dadurch **gekennzeichnet**, daß die codierten Bildinformationen mit Steuerzeichen (z.B. "51") versehen werden, die angeben, ob die nachfolgenden codierten Bildinformationen veränderlich oder unveränderlich sind.

8. Verfahren nach einem der vorhergehenden Ansprüche, dadurch **gekennzeichnet**, daß die Bildinformationen abhängig von den Steuerzeichen in die veränderlichen und unveränderlichen Bildinformationen aufgeteilt werden.

9. Verfahren nach Anspruch 8, dadurch **gekennzeichnet**, daß die Steuerzeichen einen Wert (z.B. "51") haben, der im Zeichenvorrat der codierten Bildinformationen nicht enthalten ist.

10. Verfahren nach Anspruch 9, dadurch **gekennzeichnet**, daß die unveränderlichen Bildinformationen in einer Folge ( z.B. Quelladressen a1 bis a5) entsprechend dem spaltenweisen Druck angeordnet werden, und daß Steuerzeichen ("51") zwischen die Bildinformationen eingefügt werden.

11. Verfahren nach Anspruch 10, dadurch **gekennzeichnet**, daß die unveränderlichen Bildinformationen spaltenweise sequentiell adressenorientiert in Binärdaten gewandelt und auf Steuerzeichen untersucht werden, wobei jede Adresse (A) einem Druckelement zugeordnet ist, daß beim Auftreten eines Steuerzeichens (Verfahrensschritt 64) die zugehörge Adresse als Fensteradresse (A') zwischengespeichert wird, daß vor dem Drucken einer Spalte die Binärdaten der unveränderlichen Bildinformationen in einem Druckprogramm sequentiell adressenorientiert zum Drucken für die betreffenden Druckelemente (d1 bis d256) bereitgestellt werden, daß beim Abarbeiten des Druckprogramms und Erreichen der Fensteradresse (A') zu einem Fensterprogramm (Verfahrensschritt 94) verzweigt wird, in dem die veränderlichen Bildinformationen in Binärdaten gewandelt und für die betreffenden Druckelemente adressenorientiert bereitgestellt werden, und daß nach dem Abarbeiten des Fensterprogramms (94) zum Druckprogramm zurückverzweigt wird.

12. Verfahren nach Anspruch 11, dadurch **gekennzeichnet**, daß mehrere Fensterprogramme bereitgehalten werden, deren jeweilige Anfangsadresse abhängig vom Steuerzeichen indirekt unter der Fensteradresse gespeichert wird.

13. Verfahren nach einem der vorhergehenden Ansprüche, dadurch **gekennzeichnet,** daß eine Vielzahl von Sätzen codierter veränderlicher Bildinformationen bereitgestellt werden, die verschiedenen Informationen eines Steuersignals zugeordnet sind.

14. Verfahren nach Anspruch 13, dadurch **gekennzeichnet**, daß das Steuersignal als Information einen zu druckenden Portowert, ein Datum, eine Uhrzeit, eine Seriennummer der Frankiermaschine, eine laufende Drucknummer und/oder einen variablen Bildteil eines Firmenklischee enthält.

15. Verfahren nach Anspruch 13 oder 14, dadurch **gekennzeichnet**, daß der Zugriff auf die veränderlichen Bildinformationen durch indirekte Speicheradressierung erfolgt.

16. Verfahren nach einem der vorhergehenden Ansprüche, dadurch **gekennzeichnet**, daß beim sequentiellen Drucken mehrerer Spalten mit aufsteigender Numerierung der Zugriff auf die veränderlichen Bildinformationen durch indirekte indizierte Speicheradressierung erfolgt, wobei die veränderlichen Bildinformationen in Übereinstimmung mit der zu druckenden Nummer der Spalte in Binärdaten gewandelt werden.

17. Verfahren nach einem der vorhergehenden Ansprüche, dadurch **gekennzeichnet**, daß mehrere Sätze codierter unveränderlicher Bildinformationen bereitgehalten werden, auf die wahlweise zugegriffen wird.

18. Verfahren nach einem der vorhergehenden Ansprüche, dadurch **gekennzeichnet**, daß zum Codieren der Bildinformationen die Lauflängencodierung verwendet wird.

## Claims

1. Method for controlling the column-by-column printing of a postage stamp image (14) in a franking machine,
in which method the image information is kept ready in coded form and, before the respective printing procedure, is converted into binary signals for the activation of printing elements (d1-d240),
wherein unalterable image information items and alterable image information items are converted separately from each other,
and wherein the converted alterable and unalterable image information items are only combined during the printing of the postage stamp image (14),
characterized in that
the alterable image information is only determined during the printing procedure.

2. Method according to claim 1, characterized in that the alterable image information for each printing column (s1, s2, sj, sn) is converted separately between the printing of two printing columns (for example, sj, sj+1).

3. Method according to claim 1, characterized in that the alterable image information is changed into binary data before the printing of the postage stamp image (14) and is kept ready in a memory (26b), and in that the binary signals are generated from the binary data.

4. Method according to one of the preceding claims 1 to 3, characterized in that the unalterable and alterable coded image information is kept ready in areas of a non-volatile memory (26c) which are separated from each other.

5. Method according to claim 1, characterized in that the unalterable coded image information is kept ready in a read-only memory (26e) and is read from this and decoded before the beginning of the printing.

6. Method according to one of claims 1 to 5, characterized in that the unalterable image information is changed into binary data before the printing of a postage stamp image (14), from which binary data binary signals are generated.

7. Method according to one of the preceding claims, characterized in that the coded image information is provided with control characters (for example, "51") which indicate whether the subsequent coded image information is alterable or unalterable.

8. Method according to one of the preceding claims, characterized in that the image information is divided into the alterable and unalterable image information depending on the control characters.

9. Method according to claim 8, characterized in that the control characters have a value (for example, "51") which is not contained in the character pool of the coded image information.

10. Method according to claim 9, characterized in that the unalterable image information is arranged in a sequence (for example, source addresses a1 to a5) corresponding to the column-by-column printing, and in that control characters ("51") are inserted between the image information items.

11. Method according to claim 10, characterized in that the unalterable image information is changed into binary data column-by-column, sequentially and in an address-oriented manner and there is testing for control characters, with each address (A) being allocated to a printing element, in that, upon the occurrence of a control character (procedural step 64), the associated address is intermediately stored as window address (A'), in that before the printing of a column the binary data of the unalterable image information is provided in a printing program sequentially and in an address-oriented manner for the printing for the relevant printing elements (d1 to d256), in that, when the printing program is processed and when the window address (A') is reached, there is a branching to a window program (procedural step 94), in which the alterable image information is changed into binary data and is provided for the relevant printing elements in an address-oriented manner, and in that, after the processing of the window program (94), there is a branching back to the printing program.

12. Method according to claim 11, characterized in that several window programs are kept ready, the respective starting address of which is stored indirectly below the window address depending on the control character.

13. Method according to one of the preceding claims, characterized in that a plurality of sets of coded alterable image information items is provided, which are allocated to different information items of a control signal.

14. Method according to claim 13, characterized in that the control signal contains as information a postage value to be printed, a date, a time, a serial number of the franking machine, a current printing number and/or a variable image part of a company printing block.

15. Method according to claim 13 or 14, characterized in that the access to the alterable image information takes place by means of indirect memory addressing.

16. Method according to one of the preceding claims, characterized in that, with the sequential printing of several columns with ascending numbering, the access to the alterable image information takes place by means of indirect indicated memory addressing, with the alterable image information being changed into binary data in accordance with the number of the column to be printed.

17. Method according to one of the preceding claims, characterized in that several sets of coded unalterable image information items are kept ready, which are selectively accessed.

18. Method according to one of the preceding claims, characterized in that run length coding is used for coding the image information.

## Revendications

1. Procédé de commande de l'impression colonne par colonne de l'image d'un timbre postal (14) dans une machine à affranchir dans lequel on stocke les informations d'image sous une forme codée et, avant l'opération d'impression concernée, on les convertit en signaux binaires pour commander des éléments d'impression (d1-d240), les informations d'image invariables et les informations d'image variables étant converties séparément,
les informations d'image invariables converties et les informations d'image variables converties étant combinées seulement pendant l'impression de l'image de timbre postal (14),
caractérisé par le fait que
l'on fixe les informations d'image variables seulement au moment du processus d'impression.

2. Procédé selon la revendication 1, caractérisé par le fait que, pour chaque colonne d'impression (s1, s2, sj, sn), on convertit séparément les informations d'image variables entre l'impression de deux colonnes (par exemple sj, sj+1).

3. Procédé selon la revendication 1, caractérisé par le fait que, avant l'impression de l'image de timbre postal (14), on transforme les informations d'image variables en données binaires et on les stocke dans une mémoire (26b) et par le fait que l'on produit les signaux binaires à partir des données binaires.

4. Procédé selon une des revendications 1 à 3 précédentes, caractérisé par le fait que l'on stocke les informations d'image invariables codées et les informations d'image variables codées dans des zones distinctes de mémoire non volatile (26c).

5. Procédé selon la revendication 1, caractérisé par le fait que l'on stocke les informations d'image invariables codées dans une mémoire à lecture seule (26e) et qu'on les lit dans ladite mémoire et on les décode avant le début de l'impression.

6. Procédé selon une des revendications 1 à 5, caractérisé par le fait que, avant l'impression d'une image de timbre postal (14),
on convertit les informations d'image invariables en données binaires sur la base desquelles des signaux binaires sont produits.

7. Procédé selon une des revendications précédentes, caractérisé par le fait que l'on attribue aux informations d'image codées des caractères de commande (par exemple "51") qui indiquent si les informations d'image codées qui suivent sont variables ou invariables.

8. Procédé selon une des revendications précédentes, caractérisé par le fait que l'on répartit les informations d'image, en fonction des caractères de commande, en informations d'image variables et en informations d'image invariables.

9. Procédé selon la revendication 8, caractérisé par le fait que les caractères de commande ont une valeur (par exemple "51") qui n'est pas contenue dans le registre de caractères des informations d'image codées.

10. Procédé selon la revendication 9, caractérisé par le fait que l'on dispose les informations d'image invariables d'une rangée (par exemple adresses-sources a1 à a5) en accord avec l'impression colonne par colonne et que l'on insère des caractères de commande ("51") entre les informations d'image.

11. Procédé selon la revendication 10, caractérisé par le fait que l'on convertit les informations d'image invariables colonne par colonne, séquentiellement de manière orientée adresse, en données binaires et que l'on examine leur caractère de commande, chaque adresse (A) étant associée à un élément d'impression, par le fait que lorsqu'un caractère de commande apparaît, (étape 64) on mémorise temporairement l'adresse concernée comme adresse de fenêtre (A'), par le fait qu'avant d'imprimer une colonne, on stocke les données binaires des informations d'image invariables séquentiellement de manière orientée adresse dans un programme d'impression pour imprimer les éléments d'impression concernés (d1 à d256) par le fait que lors du déroulement du programme d'impression et lorsqu'on atteint l'adresse de fenêtre (A') on bifurque vers un programme de fenêtre (étape 94), dans lequel les informations d'image variables sont converties en données binaires et stockées de manière orientée adresse pour les éléments d'impression concernés et par le fait qu'après le déroulement du programme de fenêtre (94) on revient au programme d'impression.

12. Procédé selon la revendication 11, caractérisé par le fait que l'on stocke plusieurs programmes de fenêtre dont l'adresse de début est mémorisée de manière indirecte en fonction du caractère de commande sous l'adresse de fenêtre.

13. Procédé selon une des revendications précédentes, caractérisé par le fait que l'on stocke un grand nombre de jeux d'informations d'image variables codées auxquelles on associe les différentes informations d'un signal de commande.

14. Procédé selon la revendication 13, caractérisé par le fait que le signal de commande contient comme information une valeur d'affranchissement à imprimer, une date, une heure, un numéro de série de la machine à affranchir, un numéro d'impression courant et/ou une partie d'image variable d'un cliché de société.

15. Procédé selon la revendication 13 ou 14, caractérisé par le fait que l'appel des informations d'image variables a lieu par adressage mémoire indirect.

16. Procédé selon une des revendications précédentes, caractérisé par le fait que lors de l'impression séquentielle de plusieurs colonnes numérotées dans l'ordre croissant, l'appel des informations d'image variables a lieu par adressage mémoire indirect indexé, les informations d'image variables étant converties en données binaires en accord avec le numéro de colonne à imprimer.

17. Procédé selon une des revendications précédentes, caractérisé par le fait que l'on stocke plusieurs jeux d'informations d'image invariables codées que l'on appelle de manière sélective.

18. Procédé selon une des revendications précédentes, caractérisé par le fait que l'on utilise pour le codage des informations d'image le codage de longueur de déplacement.
